# FASCICULE DE BREVET EUROPEEN

(11) **EP 1 898 278 B1**
(45) Date de publication et mention de la délivrance du brevet: **25.03.2009**
(21) Numéro de dépôt: 06018664.0
(22) Date de dépôt: 06.09.2006
(51) Int. Cl.: G04B 37/16, A44C 5/14

(54) **Montre-bracelet à boitier déployant**
Armbanduhr mit ausschwenkbarem Gehäuse
Wristwatch with swivel-mounted case

(43) Date de publication de la demande: 12.03.2008
(73) Titulaire: The Swatch Group Management Services AG, 2501 Biel (CH)
(72) Inventeur: Barbier, Christophe, 2503 Bienne (CH)
(74) Mandataire: Rossand, Isabelle

(56) Documents cités:
- CH-A- 320 858
- DE-U1- 20 212 658
- DE-U1- 29 613 950

## Description

### Domaine technique

La présente invention concerne une montre-bracelet permettant d'afficher l'heure courante en position "normale" et éventuellement une deuxième information, horaire ou non horaire, dont la commande et la lecture sont facilitées en déployant le boîtier comportant les organes de commandes et d'affichage, sans nécessairement le désolidariser du bracelet maintenu au poignet par un fermoir.

### Arrière-plan technologique

Dans ce qui suit, un affichage en "position normale" désigne un affichage dont le boîtier est fermement lié au bracelet maintenant la montre-bracelet au poignet et dont la lecture des informations affichées se fait du côté du dos de la main.

Le boîtier peut occuper une position tout à fait usuelle en étant fixé à demeure au bracelet et donc présenter un affichage visible du côté du dos de la main, en étant sensiblement parallèle à Celui-ci. Le boîtier peut également légèrement s'écarter de cette position par basculement et/ou pivotement pour procurer une meilleure vision de l'affichage et/ou pour permettre l'accès à un deuxième affichage situé dans le fond du boîtier.

Le brevet US 1 804 048 décrit un dispositif dans lequel le boîtier bascule autour d'une charnière en pressant un bouton-poussoir traversant la carrure. Dans le brevet CH 161 610, le dispositif est composé de deux boîtiers articulés masquant totalement un affichage orienté vers le fond du boîtier lié au bracelet et le rendant visible par basculement d'au moins 90°, lorsqu'on veut avoir accès à l'information affichée.

Dans le modèle "Tank basculante" de Cartier le boîtier est monté à pivotement dans un cadre, lui-même articulé par une charnière à un boîtier fixe, ce qui permet de retourner totalement le boîtier mobile et d'avoir accès à un deuxième affichage situé dans le fond du boîtier mobile lorsque celui-ci est ramené en position normale. Le document CH 320 858 divulgue une montre-bracelet dont le bracelet est en une seule pièce. Dans tous ces dispositifs de l'art antérieur le boîtier mobile conserve une forte liaison mécanique avec le bracelet, ne permettant une lecture de l'affichage que du côté du dos de la main.

### Résumé de l'invention

La présente invention apporte une solution nouvelle et innovante à la lecture d'une information portée par un affichage qui peut être complètement délocalisé de sa position normale, tout en conservant une liaison "de sécurité" avec le bracelet.

A cet effet l'invention a pour objet une montre-bracelet à boîtier déployant comportant un bracelet réalisé en une seule pièce pour entourer totalement le poignet du porteur, en étant fermé par un fermoir reliant les deux brins de bracelet à 6h et à 12h. Le bracelet supporte indirectement un boîtier renfermant au moins un mouvement horloger pour l'affichage d'une information horaire et d'au moins une autre information horaire ou non horaire. L'invention est essentiellement caractérisée en ce que le boîtier est monté à l'extrémité d'un brin additionnel souple, dont l'autre extrémité est fixée à pivotement sur l'un des brins de bracelet. Par des moyens de verrouillage/déverrouillage entre le brin additionnel et le bracelet, le boîtier peut occuper une position normale et une deuxième position dans laquelle il peut être déployé pour être positionné dans la main, c'est-à-dire permettre la lecture de l'affichage et la manipulation des organes de commande dans une position opposée à la position dite normale.

Le brin additionnel peut être réalisé en une partie ou en plusieurs parties, ce qui va déterminer la position u point de pivotement sur le bracelet pour que l'affichage soit orienté dans le bon sens lorsque le boîtier est monté fixe sur le brin additionnel et qu'il est tenu dans la main. Lorsque le brin additionnel est en une seule partie, le point de pivotement doit se trouver sur le brin à 6h; lorsqu'il est en deux parties, reliées entre elles pan un deuxième point de pivotement, il doit se trouver sur le brin à 12h.

Si on choisit la deuxième alternative pour la position du point de pivotement, l'affichage va se trouver inversé, inconvénient qu'il est facile d'éliminer en prévoyant que le boîtier soit monté à rotation de façon à pouvoir être retourné de 180°.

Lorsque le brin additionnel est en au moins deux parties, un point de pivotement, à l'exception de celui situé sur le bracelet, peut être remplacé par une charnière. Lorsque le nombre de parties constituant le brin additionnel est pair, un axe de pivotement selon la longueur dudit brin additionnel doit être prévu pour pouvoir retourner le boîtier lorsqu'il est déployé dans la main.

### Brève description des dessins

D'autres avantages et caractéristiques de la présente invention apparaîtront dans la description suivante de divers modes de réalisation, donnés à titre illustratif et non limitatif, en référence aux dessins annexés dans lesquels:
- les figures 1 et 2 correspondent à un premier mode de réalisation d'une montre-bracelet selon l'invention, portée au poignet en position normale et en position développée à plat;
- la figure 3 et 4 correspondent à la même montre-bracelet que celle des figures 1 et 2 en position déployée dans la main, et en position développée à plat;
- les figures 5 à 12, correspondent à quatre autres modes de réalisation, en vue de dessus avec le bracelet développé à plat, respectivement en position normale pour les figures impaires, et position déployée pour les figures paires;
- les figures 13 et 14 représentent en perspective un sixième mode de réalisation, respectivement en position normale et en position déployée;
- les figures 15 et 16 représentent en vue de dessus avec le bracelet développé à plat, un septième mode de réalisation respectivement en position normale et en position déployée, et
- les figures 17 et 18 représentent en perspective des variantes des modes de réalisation précédents, respectivement en position normale et en position semi-déployée.

### Description détaillée de l'invention

Les modes de réalisation qui suivent sont plus particulièrement illustrés par une montre-bracetet à affichage analogique dont le boîtier 3 contient un mouvement permettant d'une part d'afficher l'heure courante sur un affichage 7, d'autre part d'entraîner un mécanisme de chronographe commandé par des boutons poussoir 2a, 2b, disposés de part et d'autre d'une couronne 4, pour afficher l'information de chronométrage sur le même affichage 7 que l'heure courante.

Il est bien évident, sans sortie du cadre de l'invention que l'affichage 7 pourrait être de type analogique à cristaux liquides.

En se référant d'abord aux figures 1 à 4, on décrit ci-après un premier mode de réalisation qui correspond au principe de base de l'invention, dans lequel le boîtier 3 peut occuper une position normale en étant maintenu au poignet par un bracelet enveloppant 5 fermé par un fermoir 8 (fig. 1) et une deuxième position dans laquelle il est déployé en dehors du bracelet 5 pour pouvoir être positionné dans la main (fig. 3). Le fermoir 8 sera illustré par la suite par une simple boucle à ardillon 8a fixée à l'extrémité du brin 12 ou bracelet 10 situé à 12h. Il est bien évident que d'autres types de fermoirs pourraient être utilisés.

Comme on le voit plus facilement sur la figure 2, lorsque le fermoir 8 est ouvert et que la montre-bracelet est posée à plat sur une table, le boîtier 3 est monté fixe à l'extrémité d'un brin additionnel 10 souple réalisé en une seule partie 14. L'autre extrémité du brin 14 comporte un point de pivotement 15 sur le brin 6 du bracelet 10 situé à 6h. Ce point de pivotement 15 peut être réalisé par tout moyen connu, par exemple au moyen d'un rivetage à jeu. La partie 14, formant le brin additionnel 10, et donc également le boîtier 3, sont maintenus en position normale (figures 1 et 2) par des moyens de verrouillage/deverrouillage 19 entre le brin 12 et le brin additionnel 10, comme on peut le voir sur a figure 4 représentant la montre-bracelet dépliée à plat. Ce moyen de verrouillage/déverrouillage 19 peut-être un moyen quelconque connu, tel qu'un dispositif de type pression comme représenté, ou un dispositif à verrou-poussoir.

Les figures 5 et 6 représentent en vue dessus, la montre-bracelet étant dépliée à plat, un deuxième mode de réalisation qui diffère du précédent en ce que le point de pivotement 15 du brin additionnel 14 est positionné sur le brin 12 de bracelet 5 à 12h. En déployant le boîtier 3, comme représenté à la figure 6, il est bien évident que l'affichage 7 va se trouver renversé. Il est alors prévu que le boîtier 3 soit monté à rotation sur l'extrémité du brin additionnel 14 autour d'un point de rotation 9. Il est alors possible de retourner le boîtier 3 de 180° pour avoir une lecture normale de l'affichage 7 lorsque le boîtier 3 est positionné dans la main.

Comme dans le premier mode de réalisation, le brin additionnel 14 peut être souple mais non extensible dans le sens de sa longueur. Selon une variante également représentée aux figures 5 et 6, le brin additionnel 14 peut aussi être extensible dans le sens de sa longueur de façon à permettre à l'usager d'avoir un meilleur positionnement dans le creux de la main, voire au niveau des doigts. Dans l'exemple représenté, le brin additionnel 14 est constitué par un fourreau 14a dans lequel peut coulisser une languette 14b. De façon équivalente mais non limitative, le brin 14 pourrait être formé de maillons à ressorts, ou être réalisé en un matériau élastique. Cette variante est bien évidemment applicable au premier mode de réalisation ainsi qu'aux autres modes de réalisation qui vont maintenant être décrits.

Les figures 7 et 8 représentent en vue de dessus, la montre-bracelet étant dépliée à plat, un troisième mode de réalisation qui diffère des précédents en ce que le brin additionnel souple 10 est réalisé en deux parties 14, 16 qui sont articulées entre elles par un deuxième point de pivotement 25. La première partie 14 comporte à son extrémité le premier point de pivotement 15 sur le bracelet 5, ledit pivotement s'effectuant pour ce mode de réalisation sur le brin 12 à 12h.

L'extrémité de la deuxième partie 16 supporte le boîtier 3 monté de façon fixe. Le double pivotement du boîtier 3 fait que son affichage 7 se trouve en position habituelle de lecture lorsque le boîtier 3 est déployé dans la main. Lorsque le boîtier 3 est en position normale (figure 7) la première partie 14 est maintenue sur le bracelet 5 comme précédemment par un premier dispositif de verrouillage/déverrouillage 19 et la deuxième partie 16 par un deuxième dispositif de verrouillage/déverrouillage 29 prévu entre l'extrémité de la deuxième partie 16 et la première partie 14. On observera que le premier dispositif de verrouillage/déverrouillage 19 peut avantageusement être associé au deuxième dispositif de pivotement 25, de façon à réduire le nombre de pièces à assembler.

De même, la variante prévue dans le deuxième mode de réalisation permettrait, en concevant l'une ou l'autre des parties 14, 16 du brin additionnel 10 de façon extensible, de rapprocher les points de pivotement 15, 25 du centre du bracelet, ne serait-ce que dans un but esthétique.

Les figures 9 et 10 correspondant à un quatrième mode de réalisation, ayant toutes les caractéristiques du mode précédent, mais qui en diffère en ce que la première partie 14 du brin additionnel 10 est monté à pivotement sur le brin 6 de bracelet 5 à 6h. Comme dans le deuxième mode de réalisation, cela suppose que le boîtier 3 puisse être réorienté par rotation autour d'un point de rotation 9. Ce mode de réalisation ne sera donc pas écrit plus avant.

Les figures 11 et 12 montrent un cinquième mode de réalisation, sur le même principe que les troisième et quatrième modes de réalisation, mais qui en diffère en ce que la jonction entre les parties 14, 16 du brin additionnel 10 est réalisée au moyen d'une charnière 22. Dans ces conditions après déploiement du boîtier 3 le premier affichage 7 se trouve en regard du creux de la main et n'est donc pas visible. Par contre ce mode de réalisation permet de prévoir un deuxième affichage 17 dans le fond du boîtier 3. Dans l'exemple représenté il s'agit d'une boussole, mais on peut imaginer tout autre type d'affichage pouvant aller d'un simple miroir de courtoisie à un clavier de calculatrice, de téléphone, d'agenda, etc. Dans ce dernier cas il conviendrait évidemment que les affichages 7 et 17 présentent des lectures inversées, ou qu'il soit prévu une rotation du boîtier 3, comme dans les deuxième et quatrième mode de réalisation. On observera que le point de pivotement de base 15 peut se trouver indifféremment sur l'un ou l'autre des brins 6, 12 du bracelet 5.

Les figures 13 et 14, montre en perspective un sixième mode de réalisation qui diffère du précédent en ce que la jonction entre les parties 14 et 16 du brin additionnel 10 s'effectue en outre au moyen d'un axe de pivotement 23 selon la longueur de la deuxième partie 16, alors formée de deux éléments disjoints 16a, 16b. De façon équivalente ce pivotement 24 pourrait s'effectuer sur la première partie 14 du brin additionnel 10. Cette construction a l'avantage de permettre de lire indifféremment l'un ou l'autre des affichages 7 ou 17 lorsque le boîtier est déployé dans la main.

Dans les modes de réalisation qui viennent d'être décrits, le brin additionnel souple 10 est réalisé en une ou deux parties 14,16. Les figures 15 et 16 représentent un septième de mode réalisation dans lequel le brin additionnel 10 est réalisé en plus de deux parties, à savoir dans cet exemple en trois parties 14, 16, 18. La première partie 14 comporte, comme dans les modes de réalisation précédents, un point de pivotement 15 sur le bracelet 5. La deuxième partie 16 comporte, comme dans le cinquième mode de réalisation une charnière 22 permettant de la relier à la première partie 14. La troisième partie 8 est reliée à la deuxième partie 16 par une deuxième charnière 24 et supporte le boîtier 3. Ces trois parties 14, 16, 18 peuvent être maintenues en place en position normale par trois moyens de verrouillage/déverrouillage du type de ceux précédemment décrits, avec un pliage en accordéon qui permet de les masquer, ou presque, sous le boîtier 3. Lorsqu'on veut placer le boîtier 3 dans la main, le double basculement autour des charnières 22, 24 permet d'avoir l'affichage 7 en position de lecture habituelle.

On observera également, selon la variante représentée, que la troisième partie 18 peut être confondue avec le boîtier 3, la charnière 24 étant alors formé par une barrette 20 à la position 6 de l'affichage 7.

En outre, la barrette 20 ou, comme représenté pour un meilleure compréhension des portions 20a s'étendant au delà des cornes 3a du boîtier 3 peuvent également constituer les moyens de verrouillage/déverrouillage par encliquetage dans des plots 21 solidaires du brin 6 du bracelet 5. Un même agencement peut être prévu à 6h, de sorte que le nombre de moyen de verrouillage/déverrouillage peut être ramené à deux.

Les figures 17 et 18 représentent, en quelque sorte en condensé, des variantes applicables aux modes de réalisation précédents. Ces figures montrent la possibilité d'encliqueter le boîtier 3 dans un logement rigide 13 prévu à l'extrémité du brin additionnel 10 (dans ce cas la partie 16) par exemple au moyen d'un ressort 11 à en S venant s'encliqueter dans une fente 11 a dudit logement 13. Cela permet par exemple de pouvoir détacher le chronographe du bracelet et le fixer à un lien passé autour du cou.

De même le logement rigide 13 ou le boîtier 3 peuvent venir s'encliqueter dans un autre logement rigide 23 assujetti à la première partie 14 lorsque le brin additionnel 10 est en deux parties, ou directement au bracelet 5 lorsque le brin additionnel 10 est en une seule partie. Le logement rigide 23 peut donc se substituer à l'un des moyens de verrouillage/déverrouillage

Bien évidemment ces variantes peuvent être combinées ou mises en oeuvre séparément, quels que soient les modes de réalisation, et d'autres modes de réalisation peuvent être envisagés par l'homme de métier sans sortir du cadre de la présente invention.

## Revendications

1. Montre-bracelet à boîtier (3) déployant comportant un bracelet (5) en une seule pièce agencé pour être fixé autour du poignet de l'usager par un fermoir (8) reliant les brins (6, 12) à 6h et à 12h, le boîtier (3) supportant au moins un mouvement horloger et au moins un affichage (7, 17) pour l'heure courante et pour l'accès à d'autres informations horaires ou non horaires, **caractérisée en ce qu'**elle comporte un brin additionnel souple (10), en une ou en plusieurs parties (14, 16, 18), dont une extrémité présente un point de pivotement (15) sur l'un des brins (6, 12) du bracelet (5), ledit pivotement s'effectuant autour d'un axe perpendiculaire au plan des brins (6, 12), et dont l'autre extrémité supporte le bottier (3), soit pour le maintenir en position normale sur le bracelet par des moyens de verrouillage/déverrouillage (19, 29), soit pour permettre son déploiement dans la main, en agissant sur les moyens de déverrouillage (19, 29).

2. Montre-bracelet selon la revendication 1, **caractérisée en ce que** le brin additionnel (10) est en une seule partie (14) et comporte son point de pivotement (15) sur le brin (6) du bracelet (5) situé à 6h, le bottier (3) étant monté fixe sur l'autre extrémité de la partie (14) du brin additionnel (10).

3. Montre-bracelet selon la revendication 1, **caractérisée en ce que** le brin additionnel (10) est en une seule partie (14) et comporte son point de pivotement (15) sur le brin (12) du bracelet (5) situé à 12h, le boîtier (3) étant monté à rotation sur l'autre extrémité de la partie (14) du brin additionnel (10), de façon à pouvoir pivoter de 180°.

4. Montre-bracelet selon la revendication 1, **caractérisée en ce que** le brin additionnel souple (10) est réalisé en deux parties (14, 16) reliées entre elles par un deuxième point de pivotement (25) autour d'un axe perpendiculaire au plan des parties (14, 16) du brin additionnel (10), la première partie (14) comportant à son extrémité le point de pivotement (15) sur le bracelet (5), et à l'autre extrémité un premier moyen de verrouillage/déverrouillage (19), et la deuxième partie (16) supportant le boîtier (3) à son extrémité et un deuxième moyen de verrouillage/déverrouillage (29).

5. Montre-bracelet selon la revendication 4, **caractérisée en ce que** le point de pivotement (15) sur le bracelet (5) est situé sur le brin (12) à 12h, le boîtier (3) étant monté fixe sur l'extrémité de la deuxième partie (16) du brin additionnel (10).

6. Montre-bracelet selon la revendication 4, **caractérisée en ce que** le point de pivotement (15) sur le bracelet (5) est situé sur le brin (6) à 6h, le boîtier (3) étant monté à rotation sur l'extrémité de la deuxième partie (16) du brin additionnel (10).

7. Montre-bracelet selon la revendication 1, **caractérisée en ce que** le brin additionnel souple (10) est réalisé en deux parties (14, 16) reliées entre elles par une charnière (22), la premier partie (14) comportant à son extrémité le point de pivotement (15) sur le bracelet (5) et la deuxième partie (16) supportant à son extrémité un bottier fixe (3) ayant un premier affichage (7) d'au moins l'heure courante en position normale, et sur sa face opposée un deuxième affichage (17) d'une autre information horaire ou non horaire.

8. Montre-bracelet selon la revendication 7, **caractérisée en ce que** la jonction entre les deux parties (14, 16) du brin additionnel (10) comporte en outre un axe de pivotement (23) selon la longueur dudit brin additionnel (10).

9. Montre-bracelet selon les revendication 7 ou 8, **caractérisée en ce que** le boîtier (3, 13) est en outre monté à rotation sur la partie terminale (16) du brin additionnel (10).

10. Montre-bracelet selon la revendication 1, **caractérisée en ce que** le brin additionnel souple (10) est réalisé en trois parties (14, 16, 18), la première partie (14) comportant à son extrémité le point de pivotement (15) sur le bracelet (5), la deuxième partie (18) étant reliée à la première partie (14) par une charnière (22) et la troisième partie (18) étant reliée à la deuxième partie (18) par une deuxième charnière (24) en supportant un boîtier fixe (3).

11. Montre-bracelet selon la revendication 10, **caractérisée en ce que** le boîtier (3) comporte des barrettes (20), l'une d'elles étant confondue avec la deuxième charnière (24) et constituant un premier moyen de verrouillage/déverrouillage par encliquetage dans des plots (21) solidaires du bracelet (5), l'autre barrette constituant le deuxième moyen de verrouillage/déverrouillage par encliquetage dans d'autres plots (21) également solidaires du bracelet (5).

12. Montre-bracelet selon la revendication 1, **caractérisée en ce qu'**au moins une des parties (14, 16, 18) du brin additionnel souple (10), est également extensible dans le sens de la longueur.

13. Montre-bracelet selon la revendication 1, **caractérisée en ce que** le boîtier (3) est assujetti à un logement (13) lui-même solidarisé au brin additionnel (10).

14. Montre-bracelet, selon la revendication 13, **caractérisée en ce que** le boîtier (3) est séparable de son logement (13).

15. Montre-bracelet selon une quelconque des revendications 1 à 14, **caractérisée en ce que** le boîtier (3) comporte des organes de commande extérieurs (2a, 2b) pour une fonction chronographe.

16. Montre-bracelet selon la revendication 15, **caractérisée en ce que** les organes de commande (2a, 2b) sont positionnés à 12h.

17. Montre-bracelet selon une quelconque des revendications 1 à 14, **caractérisée en ce que** le second affichage correspond à une fonction téléphone.

## Claims

1. Wristwatch with an unfolding case (3) including a wristband or bracelet (5) in a single piece adapted to be secured around the user's wrist by a clasp (8) connecting the strands (6, 12) at 6 o'clock and 12 o'clock, said case (3) carrying at least one watch movement and at least one display (7, 17) for the current time and for access to other time related or non-time related information, **characterized in that in that** it includes an additional flexible strand (10), in one or in several parts (14, 16, 1 B), one end of which has a pivoting point (15) on one of the strands (6, 12) of the wristband (5), said pivoting occurring about an axis perpendicular to the plane of the strands (6, 12), and the other end of which carries the case (3), either for holding said case in the normal position by locking/unlocking means (18, 29), or for unfolding said case in the hand, by acting on the unlocking means (19, 29).

2. Wristwatch according to claim 1, **characterized in that** the additional strand (10) is in a single part (14) and includes the pivoting point (15) on the strand (6) of the wristband (5) located at 6 o'clock, the case (3) being fixedly mounted on the other end of the part (14) of the additional strand (10).

3. Wristwatch according to claim 1, **characterized in that** the additional strand (10) is in a single part (14) and includes the pivoting point (15) on the strand (12) of the wristband (5) located at 12 o'clock, the case (3) being rotatably mounted on the other end of the part (14) of the additional strand (10), so as to be able to pivot 180°.

4. Wristwatch according to claim 1, **characterized in that** the additional flexible strand (10) is made in two parts (14, 16) connected to each other by a second pivoting point (25) about an axis perpendicular to the plane of the parts (14, 18) of the additional strand (10), the first part (14) including at the end thereof the pivoting point (15) on the wristband (5), and at the other end a first locking/unlocking means (19), and the second part (16) carrying the case (3) at the end thereof and a second locking/unlocking means (29).

5. Wristwatch according to claim 4, **characterized in that** the pivoting point (15) on the wristband (5) is located underneath the strand (12) at 12 o'clock, the case (3) being fixedly mounted on the end of the second part (16) of the additional strand (10).

6. Wristwatch according to claim 4, **characterized in that** the pivoting point (15) on the wristband (5) is located on the strand (6) at 6 o'clock, the case (3) being rotatably mounted on the end of the second part (16) of the additional strand (10).

7. Wristwatch according to claim 1, **characterized in that** the additional flexible strand (10) is made in two parts (14, 16) connected to each other by a hinge (22), the first part (14) including at the end thereof the pivoting point (15) on the wristband (5) and the second part (16) carrying at the end thereof a fixed case (3) having a first display (7) of at least the current time in the normal position, and on the opposite face thereof a second display (17) of another time related or non-time related piece of information.

8. Wristwatch according to claim 7, **characterized in that** the junction between the two parts (14, 16) of the additional strand (10) further includes a pivoting pin (23) along the length of said additional strand (10).

9. Wristwatch according to claim 7 or 8, **characterized in that** the case (3, 13) is also rotatably mounted on the end part (16) of the additional strand (10).

10. Wristwatch according to claim 1, **characterized in that** the additional flexible strand (10) is made in three parts (14, 16, 18), the first part (14) comprising at the end thereof the pivoting point (15) on the wristband (5), the second part (16) being connected to the first part (14) by a hinge (22) and the third part (18) being connected to the second part (16) by a second hinge (24) while carrying a fixed case (3).

11. Wristwatch according to claim 10, **characterized in that** the case (3) includes bars (20), one of said bars being merged with the second hinge (24) and forming a first locking/unlocking means by fitting into studs (21) secured to the wristband (5), the other bar forming the second locking/unlocking means by fitting into other studs (21) also secured to the wristband (5).

12. Wristwatch according to claim 1, **characterized in that** at least one of the parts (14, 16, 18) of the additional flexible strand (10) is also extendable lengthways.

13. Wristwatch according to claim 1, **characterized in that** the case (3) is secured to a housing (13), which is itself secured to the additional strand (10).

14. Wristwatch according to claim 13, **characterized in that** the case (3) can be separated from the housing (13).

15. Wristwatch according to any of claims 1 to 14, **characterized in that** the case (3) includes external control members (2a, 2b) for a chronograph function.

16. Wristwatch according to claim 15, **characterized in that** the control members (2a, 2b) are positioned at 12 o'clock.

17. Wristwatch according to any of claims 1 to 14, **characterized in that** the second display corresponds to a telephone function.

## Patentansprüche

1. Armbanduhr mit ausschwenkbarem Gehäuse (3), enthaltend ein Armband (5) aus einem Stück, das dazu vorgesehen ist, um das Handgelenk des Benutzers über eine Schließe (8) befestigt zu werden, welche die Stränge (6, 12) bei 6 Uhr und bei 12 Uhr verbindet, wobei das Gehäuse (3) zumindest ein Uhrwerk und zumindest eine Anzeige (7, 17) für die laufende Zeit und zum Zugang zu weiteren zeitbezogenen oder nicht zeitbezogenen Informationen trägt, **dadurch gekennzeichnet, dass** sie einen nachgiebigen Zusatzstrang (10) aus einem oder aus mehreren Teilen (14, 1B, 18) aufweist, von dem ein Ende einen Schwenkpunkt (15) an einem der Stränge (6, 12) des Armbands (5) aufweist, wobei die Schwenkbewegung um eine senkrecht zur Ebene der Stränge (6, 12) verlaufende Achse erfolgt, und von dem das andere Ende das Gehäuse (3) trägt, um es entweder über Ver-/Entriegelungsmittel (19, 29) in Normalstellung am Armband zu halten oder um dessen Ausschwenken in die Hand zu ermöglichen, indem auf die Entriegelungsmittel (19, 29) eingewirkt wird.

2. Armbanduhr nach Anspruch 1, **dadurch gekennzeichnet, dass** der Zusatzstrang (10) aus einem Teil (14) besteht und seinen Schwenkpunkt (15) an dem bei 6 Uhr liegenden Strang (6) des Armbands (5) hat, wobei das Gehäuse (3) an dem anderen Ende des Teils (14) des Zusatzstrangs (10) fest montiert ist.

3. Armbanduhr nach Anspruch 1, **dadurch gekennzeichnet, dass** der Zusatzstrang (10) aus einem Teil (14) besteht und seinen Schwenkpunkt (15) an dem bei 12 Uhr liegenden Strang (12) des Armbands (5) hat, wobei das Gehäuse (3) an dem anderen Ende des Teils (14) des Zusatzstrangs (10) drehbar gelagert ist, so dass es um 180° verschwenkbar ist.

4. Armbanduhr nach Anspruch 1, **dadurch gekennzeichnet, dass** der nachgiebige Zusatzstrang (10) aus zwei Teilen (14, 16) hergestellt ist, die über einen Schwenkpunkt (25) um eine senkrecht zur Ebene der Teile (14, 16) des Zusatzstrangs (10) verlaufende Achse miteinander verbunden sind, wobei das erste Teil (14) an seinem einen Ende den Schwenkpunkt (15) am Armband (5) und am anderen Ende ein erstes Ver-/Entriegelungsmittel (19) aufweist und wobei das zweite Teil (16) das Gehäuse (3) an seinem Ende und ein zweites Ver-/Entriegelungsmittel (29) trägt.

5. Armbanduhr nach Anspruch 4, **dadurch gekennzeichnet, dass** der Schwenkpunkt (15) an dem Armband (5) am Strang (12) bei 12 Uhr liegt, wobei das Gehäuse (3) am Ende des zweiten Teils (16) des Zusatzstrangs (10) fest montiert ist.

6. Armbanduhr nach Anspruch 4, **dadurch gekennzeichnet, dass** der Schwenkpunkt (15) am Armband (5) an dem Strang (6) bei 6 Uhr liegt, wobei das Gehäuse (3) am Ende des zweiten Teils (16) des Zusatzstrangs (10) drehbar gelagert ist.

7. Armbanduhr nach Anspruch 1, **dadurch gekennzeichnet, dass** der nachgiebige Zusatzstrang (10) aus zwei Teilen (14, 16) hergestellt ist, die über ein Scharnier (22) miteinander verbunden sind, wobei das erste Teil (14) an seinem Ende den Schwenkpunkt (15) am Armband (5) aufweist und das zweite Teil (16) an seinem Ende ein festes Gehäuse (3) trägt, das eine erste Anzeige (7) zum Anzeigen zumindest der laufenden Zeit in Normalstellung und an seiner entgegengesetzten Seite eine zweite Anzeige (17) zum Anzeigen einer weiteren zeitbezogenen oder nicht zeitbezogenen Information besitzt.

8. Armbanduhr nach Anspruch 7, **dadurch gekennzeichnet, dass** die Verbindung zwischen den beiden Teilen (14, 16) des Zusatzstrangs (10) ferner eine Schwenkachse (23) in der Länge des Zusatzstrangs (10) aufweist.

9. Armbanduhr nach Anspruch 7 oder 8, **dadurch gekennzeichnet, dass** das Gehäuse (3, 13) ferner an dem Endabschnitt (16) des Zusatzstrangs (10) drehbar gelagert ist.

10. Armbanduhr nach Anspruch 1, **dadurch gekennzeichnet, dass** der nachgiebige Zusatzstrang (10) aus drei Teilen (14, 16, 18) hergestellt ist, wobei das erste Teil (14) an seinem Ende den Schwenkpunkt (15) am Armband (5) aufweist, wobei das zweite Teil (16) über ein Scharnier (22) mit dem ersten Teil (14) verbunden ist und das dritte Teil (18) über ein zweites Scharnier (24) mit dem zweiten Teil (16) verbunden ist und dabei ein festes Gehäuse (3) trägt.

11. Armbanduhr nach Anspruch 10, **dadurch gekennzeichnet, dass** das Gehäuse (3) Stege (20) aufweist, von denen einer mit dem zweiten Scharnier (24) zusammenfällt und ein erstes Ver-/Entriegelungsmittel durch Einschnappen in fest mit dem Armband (5) verbundene Aufnahmen (21) bildet, wobei der andere Steg das zweite Ver-/Entriegelungsmittel durch Einschnappen in auch mit dem Armband (5) fest verbundene weitere Aufnahmen (21) bildet.

12. Armbanduhr nach Anspruch 1, **dadurch gekennzeichnet, dass** zumindest eines der Teile (14, 16, 18) des nachgiebigen Zusatzstrangs (10) auch der Länge nach dehnbar ist.

13. Armbanduhr nach Anspruch 1, **dadurch gekennzeichnet, dass** das Gehäuse (3) an eine Fassung (13) gebunden ist, die ihrerseits fest mit dem Zusatzstrang (10) verbunden ist.

14. Armbanduhr nach Anspruch 13, **dadurch gekennzeichnet, dass** das Gehäuse (3) von seiner Fassung (13) getrennt werden kann.

15. Armbanduhr nach irgendeinem der Ansprüche 1 bis 14, **dadurch gekennzeichnet, dass** das Gehäuse (3) äußere Steuerglieder (2a, 2b) für eine chronographische Funktion aufweist.

16. Armbanduhr nach Anspruch 15, **dadurch gekennzeichnet, dass** die Steuerglieder (2a, 2b) bei 12 Uhr positioniert sind.

17. Armbanduhr nach irgendeinem der Ansprüche 1 bis 14, **dadurch gekennzeichnet, dass** die zweite Anzeige einer Telefonfunktion entspricht.
